# FASCICULE DE BREVET EUROPEEN

(11) **EP 0 021 986 B1**
(45) Date de publication et mention de la délivrance du brevet: **12.01.1983**
(21) Numéro de dépôt: 80400889.4
(22) Date de dépôt: 18.06.1980
(51) Int. Cl.: B41F 17/16, B43K 8/00, B65B 61/26

(54) **Dispositif pour déposer automatiquement une substance pâteuse sur une surface et machine automatique s'y rapportant**
Vorrichtung zum automatischen Auftragen einer pastenartigen Substanz auf eine Oberfläche und automatische Maschine dafür
Device for automatically depositing a pasty substance on a surface and automatic machine therefor

(30) Priorité: 03.07.1979 FR 7917190
(43) Date de publication de la demande: 07.01.1981
(73) Titulaire: INTRAMA S.A. (Société Anonyme), F-75015 Paris (FR)
(72) Inventeur: Saint Georges Chaumet, Bertrand, F-78170 La Celle Saint Cloud (FR)
(74) Mandataire: Bouju, André

## Description

La présente invention concerne un dispositif pour déposer automatiquement, sur une surface, une substance pâteuse conditionnée dans un réservoir étanche et souple.

L'invention vise également une machine automatique de marquage comprenant plusieurs de ces dispositifs.

Le dispositif visé par l'invention est principalement destiné à marquer des objets divers, la substance pâteuse contenue dans le réservoir étanche et souple étant dans ce cas constituée par une encre ou une peinture.

Dans d'autres applications du dispositif objet de l'invention, cette substance pâteuse peut être une graisse, une colle, un mastic ou autres produits de bouchage ou de scellement, ou encore un réactif chimique destiné à être déposé sur un objet.

On sait que, dans l'industrie, il est souvent nécessaire de marquer les pièces fabriquées en série par des points ou traits d'encre ou de peinture, pour identifier les différentes pièces, pour repérer les pièces défactueuses ou pour toute autre raison.

Ce marquage peut être effectué par un dispositif de marquage comprenant un recharge de peinture comportant un orifice de sortie par lequel la peinture est expulsée lorsque l'on comprime la recharge.

Dans le brevet franCâl5 n° 2 298 444 de la Demanderesse, on a décrit un dispositif de marquage semi-automatique, dans lequel la recharge de peinture ou d'encre est fixée, de façon amovible, dans un boîtier étanche raccordé à une source d'air comprimé. L'orifice de sortie de cette recharge comporte une buse dont l'extrémité porte un clapet d'obturation pouvant s'ouvrir par simple contact avec la surface à marquer.

L'expulsion de la peinture par ce clapet c'obturation est obtenue en commandant l'introduction d'air comprimé dans le boîtier pour comprimer la recharge, et en posant l'extrémité de la buse sur la surface à marquer pour enfoncer et ouvrir le clapet.

Un tel dispositif peut être utilisé, pour marquer de façon automatique, des objets divers défilant par exemple en continue, en regard de la buse de sortie de la recharge. A cet effet, ce dispositif de marquage peut être associé à des moyens permettant de l'amener par intermittence en contact avec les objets successifs à marquer.

L'expérience a montré qu'un tel dispositif ne donnait pas entière satisfaction. En effet, pour que le marquage soit effectué dans de bonnes conditions et pour éviter toute détérioration du clapet d'obturation de la buse du dispositif, il faut que la distance entre la surface des objets à marquer et le dispositif soit réglée d'une manière très précise. Il n'est souvent pas possible d'effectuer ce réglage avec précision, car les pièces à marquer peuvent présenter des dimensions variables, une surface irrégulière ou comporter des aspérités ou défauts analogues.

Le but de la présente invention est de remédier aux inconvénients des réalisations connues, en créant un dispositif automatique, notamment pour marquer des objets, d'emploi très commode et pouvant être utilisé dans de nombreux domaines de l'industrie.

Le dispositif visé par l'invention pour déposer automatiquement sur une surface une substance pâteuse conditionnée dans un réservoir étanche et souple comprend un boitier étanche dans lequel ce réservoir est disposé de façon amovible, l'orifice de sortie de la substance pâteuse de ce réservoir étant raccordé à une buse de sortie comportant à son extrémité un clapet d'obturation pouvant s'ouvrir par contact avec la surface, et le boîtier étant relié à une source de gaz sous pression, des moyens étant prévus pour commander l'arrivée de ce gaz à l'intérieur du boîtier.

Suivant l'invention, ce dispositif est caractérisé en ce que le boîtier comprend un cylindre ouvert à son extrémité libre et entourant la buse de sortie, un piston rendu solidaire de cette buse et du reservoir, monté de façon coulissante à l'intérieur de ce cylindre, en ce guedes moyens sont prévus pour commander le coulissement de ce piston vers l'extrémité ouverte du cylindre, de façon à faire saillir la buse de sortie à l'extérieur de l'extrémité ouverte du cylindre, et en ce qu'il comporte en outre des moyens pour rappeler le piston vers le boîtier après cessation de l'action de gaz comprimé.

Pour déposer la substance pâteuse sur des objets, défilant par exemple en continu en regard du dispositif, il suffit de commander l'introduction de gaz sous pression dans te boîtier et dans le cylindre pour provoquer la compression du réservoir de substance pâteuse et la coulissement du piston vers l'objet.

Grâce à cette disposition, la distance entre le clapet d'obturation de la buse du réservoir et les objets n'a pas besoin d'être réglée avec précision. Il suffit en effet que la course du piston soit suffisante pour permettre au clapet de toucher l'objet. Par ailleurs, même si le clapet de la buse touche l'objet avant la fin de la course possible du piston, le clapet ne risque aucune détérioration, grâce à l'effet d'amortissement exercé par le gaz comprimé.

Selon une version avantageuse de l'invention, les moyens pour commander le coulissement du piston comprennent des moyens permettant l'introduction simultanée de gaz sous pression dans le boîtier et dans le cylindre.

On obtient ainsi simultanément la compression du réservoir à substance pâteuse, et le coulissement du piston vers l'objet.

Selon une version préférée de l'invention, les moyens précités sont constitués par une communication entre le cylindre et le boîtier.

Cette disposition permet une simplification notable du dispositif.

D'autres particularités et avantages de l'invention apparaîtront encore dans la description ci-après.

Aux dessins annexés, donnés à titre d'exemples non limitatifs:
- la figure 1 est une vue schématique, en coupe longitudinale et avec arrachements, du dispositif conforme à l'invention placé en regard d'objets à marquer,
- la figure 2 est une vue analogue à la figure 1, le dispositif étant en cours de fonctionnement,
- la figure 3 est une vue en coupe longitudinale, avec arrachement, d'un dispositif de marquage associé avec une clef dynamométrique,
- la figure 4 est une vue en plan de la tête du dispositif selon la figure 3, la clef dynamométrique étant enlevée,
- la figure 5 représente un dispositif conforme à l'invention monté sur une machine pour marquer des carters de moteurs en plusieurs endroits.

Dans la réalisation selon la figure 1, le dispositif de marquage 1 est monté à poste fixe sur un bâti en regard d'une surface 3 sur laquelle sont posés des objets 4, tels que des pièces mécaniques produites en série, destinées à être marquées au moyen du dispositif.

La surface 3 est constituée par exemple par un tapis roulant se déplaçant en continu dans la direction de la flèche F.

Le dispositif de marquage 1 comprend un réservoir ou tube 5 à paroi souple contenant une substance pâteuse de marquage 6, telle qu'une peinture ou une encre.

Ce tube 5 est logé dans un boîtier 7 entourant axialement ce tube. Le tube 5 est fixé sur une buse de sortie 8 pour la substance de marquage 6 portant à son extrémité libre 9 un clapet d'obturation 10. Ce clapet 10 est maintenu en position fermée par un ressort 11 logé à l'intérieur de l'extrémité libre 9 de la buse 8. Ce clapet 10 peut s'ouvrir en exerçant sur lui une pression dans la direction de la flèche F1 (voir figure 1

Le boîtier 7 est prolongé vers la surface 3 par un cylindre 12 comportant à son extrémité libre 13 une ouverture 14. Ce cylindre 12 entoure la buse de sortie 8 du tube 6. Dans ce cylindre 12 est monté, de façon coulissante, un piston 15 dont la buse de sortie 8 est solidaire. Entre ce -piston 15 et l'extrémité libre 13 du cylindre 12 est inséré un ressort de rappel 16.

L'intérieur du boîtier 7 communique avec le cylindre 12 par une ouverture 19 de diamètre plus grand que celui du tube 6. Le boîtier 7 est raccordé par une tubulure 17 à une source d'air comprimé 18. L'introduction de l'air comprimé 18 dans le boîtier 7 peut être commandée par une vanne 20, par exemple électromagnétique, dont l'ouverture et la fermeture peuvent être déclenchées par une détecteur 21. Ce détecteur 21 déclenche l'ouverture de la vanne 20 dès qu'un objet 4 se trouve en regard de l'extrémité 9 de la buse 8 du dispositif 1. Ce détecteur 21 commande la fermeture de la vanne 20 au bout d'un temps prédéterminé, en fonction de différents paramètres, tels que la vitesse de coulissement du piston 15 vers les objects 4, la vitesse de défilement des objets 4, ou la nature du marquage désiré (sous forme de points ou de traits). Le détecteur 21 peut être, par exemple, un palpeur connu en soi, comprenant un levier susceptible d'entrer successivement en contact avec les objets 4 et associé à un interrupteur électrique capable de commander l'ouverture et la fermeture de l'électrovanne 20.

Le détecteur 21 peut également être une cellule photoélectrique sensible à la présence des objets en regard de la buse 8 et capable d'émettre par intermittence des signaux électriques susceptibles de commander l'ouverture et la fermeture de la vanne 20. La fermeture de la vanne 20 peut être déclenchée par une minuterie préréglée en fonction des paramètres précités. Par ailleurs, dans le cas où la surface 3 se déplace à une vitesse constante et où les objets 4 sont posés à intervalles réguliers sur cette surface, la commande de l'ouverture et de la fermeture de la vanne électromagnétique 20 peut être assurée par impulsions successives à l'aide de tous moyens appropriés suivant la fréquence de la présentation successive des objets 4 en regard de la buse 8 du dispositif de marquage 1.

Le fonctionnement du dispositif de marquage 1 est le suivant (voir figure 2):
Dès qu'on objet 4 se présente en regard de la buse 8 du tube 5, la détecteur 21 déclenche l'ouverture de l'électrovanne 20. Le gaz comprimé 18 introduit dans le boîtier 7 comprime le .tube 5 et pousse en même temps le piston 15 vers l'objet 4. Ce piston 15 comprime le ressort 16 et amène le clapet 10 en contact avec l'objet 4. Le clapet 10 s'ouvre, de sorte que la substance de marquage 6 à l'état comprimé s'échappe de ce clapet 10 et se répand sur l'objet 4. Le contact entre le clapet 10 et l'objet 4 est maintenu pendant toute la durée de l'ouverture de l'électrovanne 20.

On obtient ainsi, sur l'objet 4, une marque sous forme de points ou de traits plus ou moins longs suivant la durée préréglée de l'ouverture de la vanne 20.

Après expiration de la durée préréglée d'ouverture de la vanne 20, celle-ci se ferme. La fermeture de la vanne 20 commande l'échappement de l'air comprimé 18 et le retrait de la buse 8 à l'intérieur du cylindre 12 sous l'effet du ressort de rappel 16.

La distance d comprise entre l'extrémité libre 13 du cylindre 12 et l'objet 4 n'a pas besoin d'être réglée avec une grande précision. Il suffit, en effet, que cette distance d soit inférieure à la course possible du piston 15 pour obtenir dans tous les cas un contact entre le clapet 10 et la surface des objets 4, même si ceux-ci présentent des hauteurs variables ou des surfaces irrégulières présentant des aspérités ou autres défauts. Par ailleurs, en position inactive, l'extrémité libre 9 de la buse 8 est rétractée à l'interieur du cylindre 12 où elle est protégée efficacement contre les chocs mécaniques.

Dans la réalisation de la figure 3, le dispositif de marquage 22 est fixé à la tête de serrage 24 d'une clef dynamométrique 23. Le dispositif 22 comporte un boîtier étanche 25, raccordé en 26 à une source d'air comprimé 27. A l'intérieur du boîtier 25 est logé un tube 28 renfermant une substance de marquage. L'embout 28a de ce tube 28 est vissé dans une buse de sortie 29 dont l'extrémité libre 30 porte une bille 31 faisant office de clapet. Le boîtier 25 est fixé de façon étanche à un cylindre 32 dans lequel est monté, de façon coulissante, un piston 33 dont la buse de sortie 29 est solidaire. Entre ce piston 33 et l'extrémité libre 32a du cylindre 32 est inséré un ressort de rappel 34.

La clef dynamométrique 23 comprend un manche 35 dont l'extrémité porte un doigt 36 perpendiculaire au manche et de section carrée, engagé dans un évidement 37 de section complémentaire ménagé dans un bras latéral 38 de la tête de serrage 24. Cette tête de serrage 24 présente une partie cylindrique 39 vissée sur l'extrémité libre 32a du cylindre 32 et une partie conique 40 dont le sommet, situé à une certaine distance de l'extrémité libre 30 de la buse 29, comporte un orifice 41 ayant une section adaptée à celle de l'écrou à serrer (non représenté).

L'ensemble constitué par le manche 35 et la tête de serrage 24 est rigide tant que le couple de serrage exercé sur l'écrou en sollicitant le manche 35 n'atteint pas la valeur préréglée. Lorsque cette valeur est atteinte, le manche 35 peut pivoter d'une manière connue en elle-même suivant l'axe XX' du doigt 36, de sorte que le couple de serrage exercé est interrompu. L'axe XX' du doigt 36 est monté sur un support 42 rendu solidaire du bras latéral 38 de la tête de serrage 24. Ce support 42 porte une vanne 43 qui est reliée par des tubulures 44, 45, respectivement au boîtier 25 et à la source d'air comprimé 27.

L'ouverture et la fermeture de cette vanne 43 peuvent être commandées par un levier 46 susceptible d'entrer en contact avec le manche 35 de la clef dynamométrique 23, lorsque ce manche 35 pivote autour de l'axe XX', c'est-à-dire lorsque le couple de serrage désiré est atteint.

Le fonctionnement du dispositif de marquage 22 est le suivant:
On engage l'ouverture 41 de la tête de serrage 24 sur l'écrou à serrer, on sollicite le manche 35 dans le sens du serrage de l'écrou jusqu'à obtention du couple de serrage désiré. Lorsque ce couple de serrage est atteint, le manche 35 pivote autour de l'axe XX', entre en contact avec le levier 46 de la vanne 43, ce qui commande l'ouverture de cette dernière. L'air comprimé 27 introduit à l'intérieur du boîtier 25 comprime le tube 28 et pousse simultanément le piston 33 vers l'écrou engagé dans l'ouverture 41 de la tête de serrage 24. Le clapet 31 entre en contact avec l'écrou et s'ouvre en laissant sortire la substance de marquage. Cette substance de marquage se répand ainsi sur l'ecrou. Pour fermer la vanne 43, il suffit de laisser revenir en arrière le manche 35 pour libérer le levier d'actionnement 46 de la vanne 43. Le piston revient alors en arrière sous l'effet du ressort de rappel 34.

L'avantage du dispositif 22 représenté sur la figure 3 réside principalement dans le fait qu'il permet de marquer tout écrou ayant été serré par la clef dynamométrique 23 au couple de serrage prescrit.

Ainsi, lors du contrôle ultérieur, tout écrou non marqué par le substance de marquage contenue dans le tube 28 du dispositif 22 sera réputé n'avoir pas été serra à la valeur du couple de serrage prévu.

Le dispositif 22 permet, par conséquent, de faciliter considérablement le contrôle du serrage des écrous lors de la fabrication de pièces en grande série.

Dans la réalisation de la figure 5, on a représenté une machine de marquage automatique permettant de procéder à un marquge simultané de plusieurs points de couleur, par exemple sur les chapeaux de paliers de carters de moteur, pour des besoins de contrôle de fabrication, ou d'assemblage de pièces.

Cette machine comprend un bâti 50 en forme de potence portant une roue 51 à dix rayons 52 montée en rotation suivant un axe vertical. Dans l'exemple représenté, chaque rayon porte six marqueurs, conformes à l'invention 53. Pour plus de clarté, on a représenté ces marqueurs seulement sur deux rayons opposés La roue 51 à rayons 52 tourne par dixième de tour, par exemple au moyen d'un vérin hydraulique de commande, de manière à présenter successivement les rayons 52 en regard des carters successifs 54 qui défilent sur le support horizontal 55.

Chaque rayon ou bras 52 reçoit une basse pression pneumatique (0,5 à 1 bar) pour la mise en pression des recharges de peinture des différents marqueurs 53 et la descente des pistons de ces derniers sur le carter à marquer 54.

Le matériel pneumatique de commande et d'asservissement est avantageusement logé dans le bâti 50.

Cette machine permet de faire automatiquement soit six points de la même couleur en affectant chaque rayon 52 de la roue 51 à cette couleur, soit six points de couleurs différentes, cachun des marqueurs 53, d'une couleur étant disposé dans un ordre différent sur chaque rayon 52 de la roue 51.

Bien entendu, l'invention n'est pas limitée aux exemples que l'on vient de décrire, et on peut apporter à cuex-ci de nombreuses modifications sans sortir du cadre de la présente invention.

Ainsi, le dispositif conforme à l'invention peut également servir à déposer sur une surface une substance pâteuse différente d'une peinture ou d'une encre, telle qu'une graisse, une colle, un mastic, ou un réactif chimique, en vue de réaliser des opérations répétitives en continue de graissage, collage, mastiquage et autres.

Le dispositif conforme a l'invention peut être fixé à tout outil accomplissant une fonction déterminée sur un objet, et comprenant des moyens pour commander l'amenée de gaz sous pression dans le boîtier et le coulissement du piston vers l'objet, lorsque la fonction de l'outil sur cet objet est achevée.

Le boîtier 7 du dispositif 1 ou le boîtier 25 du dispositif 22 pourrait encore être raccordé à une source de vide pour pouvoir recharger le tube 5 ou 28 en substance pâteuse, de la façon suivante:
A l'aide de moyens de mise sous pression indépendants des moyens de mise sous dépression de l'intérieur du boîtier, on fait coulisser vers l'avant le piston 15 ou 33 et on plonge l'extrémité libre 9 ou 30 du dispositif dans un récipient de faible hauteur contenant de la substance pâteuse, jusqu'à ce que le clapet 10 ou 31 touche le fond du récipient et s'ouvre.

On met sous dépression l'intérieur du boîtier 7 ou 25, ce qui a pour effet de dilater les parois souples du tube 5 ou 28, et de provoquer l'aspiration de la substance de marquage à l'intérieur de ce tube 5 ou 28.

## Revendications

1. Dispositif pour déposer automatiquement, sur une surface, une substance pâteuse conditionnée dans un réservoir (5) étanche et souple, ce réservoir étant disposé de façon amovible dans un boîtier étanche (7), l'orifice de sortie de la substance pâteuse de ce réservoir étant raccordé à une buse de sortie (8) comportant à son extrémité libre un clapet d'obturation (10) pouvant être ouvert par contact avec la surface, le boîtier (7) étant relié à une source (18) de gaz sous pression et des moyens étant prévus pour commander l'arrivée de ce gaz à l'intérieur du boîtier, carctérisé en ce que le boîtier (7) comprend un cylindre (12) ouvert à son extrémité libre et entourant la buse de sortie (8), un piston (15) rendu solidaire de cette buse et du reservoir (5) monté de façon coulissante, à - l'intérieur de ce cylindre (12) en ce que des moyens (18,20,17) sont prévus pour commander le coulissement de ce piston vers l'extrémité ouverte (13) du cylindre, de façon à faire saillir la buse de sortie (8) à l'extérieur de l'extrémité ouverte du cylindre, et en ce qu'il comporte en outre des moyens (16) pour rappeler le piston (15) vers le boîtier (7) après cessation de l'action du gaz comprimé.

2. Dispositif conforme à la revendication 1, caractérisé en ce que les moyens pour commander le coulissement du piston (15) comprennent des moyens permettant l'introduction simultanée de gaz sous pression dans le boîtier (7) et dans le cylindre (12).

3. Dispositif conforme à la revendication 2, caractérisé en ce que lesdits moyens sont constitués par une communication (19) entre le cylindre (12) et le boîtier (7).

4. Dispositif conforme à l'une quelconque des revendications 1 à 3, caractérisé en ce que les moyens de rappel comprennent un ressort (16) inséré entre le piston (15) et l'extrémité ouverte (13) du cylindre (12).

5. Dispositif conforme à l'une quelconque des revendications 1 à 4, destiné à déposer une substance pâteuse sur une série d'objets (4) défilant à une certaine distance (d) de l'extrémité ouverte (13) du cylindre (12), caractérisé en ce que le dispositif est monté à poste fixe, en ce qu'il comprend des moyens (21 ) pour commander l'amenée de gaz sous pression dans le boîtier (7) et le coulissement du piston (15), lorsqu'un objet (4) se présente en regard de l'extrémité ouverte (13) du cylindre.

6. Dispositif conforme à la revendication 5, destiné à déposer sur lesdits objets des points de substance pâteuse, caractérisé en ce que lesdits moyens agissent par impulsions successives, suivant la fréquence de présentation des objets en regard du dispositif.

7. Dispositif conform à la revendication 5, destiné à déposer sur une surface une ligne continue de substance pâteuse, caractérisé en ce que lesdits moyens agissent pendant une durée prédéterminée correspondant à la longueur de la ligne continue à dé poser sur la surface.

8. Dispositif conform à l'une quelconque des revendications 1 à 7, caractérisé en ce qu'il est fixé à un outil (23) accomplissant une fonction déterminée sur un objet, cet outil comprenant des moyens pour commander l'amenée de gaz sous pression dans le boîtier et le coulissement du piston vers l'objet, lorsque la fonction de l'outil pour cet objet est achevée.

9. Dispositif conforme à la revendication 8, caractérisé en ce que l'extrémité ouverte du cylindre du dispositif (22) est fixée de façon amovible à un outil (23) pour serrer un écrou ou analogue, cet, outil coopérant avec des moyens (43) pour commander l'amenée de gaz sous pression dans le boîtier (25) et le coulissement du piston (33) vers l'écrou ou analogue, lorsque le serrage de ce dernier est réalisé.

10. Dispositif conforme à la revendication 9, caractérisé en ce que ledit outil (23) est une clef dynamométrique dont l'extrémité est fixée de façon amovible à une tête (24) de serrage pour écrou, cette tête (24) étant rendue solidaire de l'extrémité ouverte (32a) du cylindre (32) du dispositif (22), cette tête (24) comportant en regard du clapet (31) de la buse de sortie (30) et à une certaine distance de ce 'dernier, un évidement de serrage (41 ) adaptable sur l'écrou à serrer, et en ce que la clef dynamométrique (23) comporte un manche (35) pouvant actionner les moyens de commande (43), (44) d'amenée de gaz sous pression dans le boîtier (25) et le coulissement du piston (33) vers l'écrou, lorsque le couple de serrage requis est obtenu.

11. Machine automatique de marquage comprenant plusieurs dispositifs conformes à l'une quelconque des revendications 1 à 7, caractérisé en ce qu'elle comporte une roue (51) à plusieurs rayons (52) montée en rotation à un bâti (50) suivant un axe vertical, chaque rayon (52) portant plusieurs dispositifs de marquage (53), des moyens étant prévus pour amener successivement les différents rayons (52) en regard de pièces à marquer (54) défilant sous les rayons (52), de manière à procéder à un marquage simultané de plusieurs points sur ces pièces (54).

## Claims

1. Device for automatically depositing, on a surface, a pasty substance packaged in a fluid-tight and flexible reservoir (5), said reservoir being removably fixed in a fluid-tight housing (7), the outlet orifice from this reservoir for the pasty substance being connected to an outlet nozzle (8) including at its free end a cut-off valve (10) which can be opened by contact with the surface, said housing (7) being connected to a source (18) of pressurized gas and means being provided to control the admission of this gas into the housing, characterized in that said housing (7) comprises a cylinder (12) open at its free end and surrounding the outlet nozzle, a slidably mounted piston (15) made fast to said nozzle and said reservoir (5) inside said cylinder (12), means (18, 20, 17) provided to control the sliding of said piston towards the open end (13) of said cylinder, so as to cause the outlet nozzle (8) to project outside the open end of the cylinder, and comprising also means (16) for returning said piston (15) into said housing (7) after the cessation of the action of the pressurized gas.

2. Device according to claim 1, characterized in that the means for controlling the sliding of the piston (15) comprise means enabling the simultaneous introduction of pressurized gas into the housing (7) and into the cylinder (12).

3. Device according to claim 2, wherein said means are constituted by a communication (19) between the cylinder (12) and the housing (7).

4. Device according to any one of claims 1 to 3, characterized in that the return means comprise a spring (16) inserted between the piston (15) and the open end (13) of the cylinder (12).

5. Device according to any one of claims 1 to 4, designed to deposit a pasty substance on a series of articles (4) moving past the open end of the cylinder at a certain distance (d), characterized in that the device is mounted at a fixed station and that it comprises means (21) for controlling the admission of pressurized gas into the housing (7) and the sliding of the piston (15), when an article (4) is presented facing the open end (13) of the cylinder.

6. Device according to claim 5, designed to deposit spots of pasty substance on said articles, characterized in that said means act through successive impulses, according to the frequency of presentation of the articles opposite the device.

7. Device according to claim 5, designed to deposit a continuous line of pasty substance on a surface, characterized in that said means act for a predetermined duration corresponding to the length of the continuous line to be deposited on the surface.

8. Device according to any one of claims 1 to 7, characterized in that it is fixed to a tool (23) performing a predetermined function on an article, said tool comprising means for controlling the admission of pressurized gas into the housing and the sliding of the piston towards the article, when the operation of the tool for this purpose is completed.

9. Device according to claim 8, characterized in that the open end of the cylinder of the device (22) is fixed removably to a tool (23) to tighten a nut or the like, said tool cooperating with means (43) for controlling the admission of pressurized gas into the housing (25) and the sliding of the piston (33) towards the nut or the like, when the tightening of the latter is completed.

10. Device according to claim 9, characterized in that said tool (23) is a torque wrench whose end is fixed removably to a tightening head (24) for a nut, said head (24) being made fast to the open end (32a) of the cylinder (32) of the device (22), said head (24) including facing the valve (31) of the outlet nozzle (30) and at a certain distance from the latter, a tightening recess (41) adaptable to the nut to be tightened, and the torque wrench (23) including a handle (35) which can actuate the control means (43), for the admission of pressurized gas into the housing (25) and the sliding of the piston (33) towards the nut, when the required tightening torque is reached.

11. Automatic marking machine, comprising several devices according to any one of claims 1 to 7, said machine comprises a wheel (51) with several spokes (52) rotatably mounted on a frame (50) on a vertical axis, each spoke (52) bearing several marking devices (53), means being provided to bring the various spokes (52) successively opposite the articles (54) to be marked moving beneath these spokes, so as to continue with the simultaneous marking of several spots on said articles (54).

## Patentansprüche

1. Vorrichtung zum automatischen Aufbringen einer in einem dichten und nachgie-. bigen Behälter (5) befindlichen pastenartigen Substanz auf eine Oberfläche, wobei der Behälter herausnehmbar in einem dichten Gehäuse (7) angeordnet ist und die Ausgangsöffnung des Behälters für die pastenartige Substanz mit einer Ausgangsdüse (8) verbunden ist, die an ihrem freien Ende Mit einem Absperrorgan (10) versehen ist, das durch Kontakt mit der Fläche geöffnet werden kann, und wobei das Gehäuse (7) an eine Druckgasquelle (18) angeschlossen ist und Mittel zur Steuerung des Zutritts dieses Gases in das Innere des Gehäuses vorgesehen sind, dadurch gekennzeichnet, daß das Gehäuse (7) einen an seinem freien Ende offenen und die Ausgangsdüse (8) umgebenden Zylinder (12) sowie einen fest mit der Ausgangsdüse und mit dem Behälter (5) verbundenen Kolben (15) aufweist, der verschiebbar im Inneren des Zylinders (12) gelagert ist, daß Mittel (18, 20, 17) vorgesehen sind, die das Verschieben dieses Kolbens gegen das offene Ende (13) des Zylinders derart steuern, daß die Ausgangsdüse (8) zum Herausragen aus dem offenen Ende des Zylinders gebracht wird, und daß Mittel (16) vorgesehen sind, die den Kolben (15) nach Beendigung der Wirkung des Druckgases gegen das Gehäuse (7) zurückbewegen.

2. Vorrichtung nach Anspruch 1, dadurch gekennzeichnet, daß die Mittel zum Steuern der Verschiebung des Kolbens (15) Einrichtungen enthalten, die das gleichzeitige Einführen von Druckgas in das Gehäuse (7) und in den Zylinder (12) gestatten.

3. Vorrichtung nach Anspruch 2, dadurch gekennzeichnet, daß diese Einrichtungen von einer Verbindung (19) zwischen dem Zylinder (12) und dem Gehäuse (7) gebildet sind.

4. Vorrichtung nach einem der Ansprüche 1 bis 3, dadurch gekennzeichnet, Daß die Mittel zum Zurückbewegen eine Feder (16) enthalten, die zwischen den Kolben (15) und das offene Ende (13) des Zylinders (12) eingefügt ist.

5. Vorrichtung nach einem der Ansprüche 1 bis 4 zum Aufbringen einer pastenartigen Substanz auf eine Reihe von Gegenständen (4), die sich in einem gewissen Abstand (d) vom offenen Ende (13) des Zylinders (12) vorbeibewegen, dadurch gekennzeichnet, daß die Vorrichtung stationär befestigt ist und daß sie Steuermittel (21) enthält, die die Zuleitung von Druckgas in das Gehaüse (7) und das Verschieben des Kolbens (15) steuern, wenn sich ein Gegenstand (4) in einer Gegenüberlage zum offenen Ende (13) des Zylinder befindet.

6. Vorrichtung nach Anspruch 5 zum Aufbringen von Pukten aus einer pastenartigen Substanz auf die Gegenstände, dadurch gekennzeichnet, daß die Steuermittel mittels aufeinanderfolgender Impulse mit der Erscheinungsfrequenz der Gegenstände in der Gegenüberlage zur Vorrichtung arbeiten.

7. Vorrichtung nach Anspruch 5 zum Aufbringen einer kontinuierlichen Linie aus einer pastenartigen Substanz auf eine Fläche, dadurch gekennzeichnet, daß die Steuermittel während einer vorbestimmten Dauer arbeiten, die der Länge der auf die Fläche aufzubringenden kontinuierlichen Linie entspricht.

8. Vorrichtung nach einem der Ansprüche 1 bis 7, dadurch gekennzeichnet, daß sie an einem Werkzeug (23) befestigt ist, das eine bestimmte Funktion an einem Gegenstand durchführt, wobei dieses Werkzeug Steuermittel enthält, die die Zuleitung von Druckgas in das Gehäuse und das Verschieben des Kolbens gegen den Gegenstand steuern, wenn die Funktion des Werkzeugs für diesen Gegenstand durchgeführt ist.

9. Vorrichtung nach Anspruch 8, dadurch gekennzeichnet, daß das offene Ende des Zylinders (22) der Vorrichtung abnehmbar an einem Werkzeug (23) zum Festziehen einer Mutter oder dergleichen befestigt ist, wobei dieses Werkzeug mit Steuermitteln (43) zusammenwirkt, die die Zuleitung von Druckgas in das Gehaüse (25) und das Verscheiben des Kolbens (33) gegen die Schraube oder dergleichen steuern, wenn diese festgezogen ist.

10. Vorrichtung nach Anspruch 9, dadurch gekennzeichnet, daß das Werkzeug (23) ein elektrodynamischer Schlüssel ist, dessen Ende abnehmbar an einem Kopf (24) zum Festziehen von Muttern angebracht ist, wobei dieser Kopf (24) mit dem offenen Ende (32a) des Zylinders (32) der Vorrichtung (22) verbunden ist und in Gegenüberlage zum Absperrorgan (31) der Ausgangsdüse (30) in einem gewissen Abstand davon eine an die anzuziehende Mutter anpaßbare Spannausnehmung (41) aufweist, und daß der elektrodynamische Schlüssel (23) einen Griff (35) aufweist, der die Steuermittel (43) und die Zulietungsmittel (44) zum Zuleiten von Druckgas in das Gehäuse (25) betätigen und das Verschieben des Kolbens (33) gegen die Mutter bewirken kann, wenn das erforderliche Festziehmoment erreicht ist.

11. Automatische Markierungsmachine mit mehreren Vorrichtungen nach einem der Ansprüche 1 bis 7, gekennzeichnet durch ein mehrere Speichen (52) aufweisendes Rad (51), das um eine vertikale Achse drehbar an einem Rahmen (50) angebracht ist, wobei jede Speiche (52) mehrere Markierungsvorrichtungen (53) trägt, und Antriebsmittel, die die verschiedenen Speichen (52) nacheinander in eine Gegenüberlage zu den zu markierenden teilen (54) bringen, die sich unter den Speichen (52) vorbeibewegen, damit eine gleichzeitige Markierung mehrerer Punkte auf den Teilen (54) erfolgt.
